# EUROPÄISCHE PATENTSCHRIFT

(11) **EP 1 391 322 B1**
(45) Veröffentlichungstag und Bekanntmachung des Hinweises auf die Patenterteilung: **02.07.2008**
(21) Anmeldenummer: 02018174.9
(22) Anmeldetag: 19.08.2002
(51) Int. Cl.: B42C 19/00, G05B 19/042, B65H 43/00

(54) **Wirkeinheit für einen von Druckprodukten durchlaufenen Arbeitsprozess**
Work unit for a process traversed by printed products
Unité de travail pour un processus traversé par des produits imprimés

(43) Veröffentlichungstag der Anmeldung: 25.02.2004
(73) Patentinhaber: Müller Martini Holding AG, 6052 Hergiswil (CH)
(72) Erfinder: Buser, Dieter, 5000 Aarau (CH)
(74) Vertreter: Leinweber & Zimmermann

(56) Entgegenhaltungen:
- EP-A- 0 377 331
- EP-A- 0 936 066
- EP-A- 0 940 730
- EP-A- 1 037 125
- EP-A- 1 101 723
- WO-A1-00/04428
- DE-A- 19 516 418

## Beschreibung

Die Erfindung bezieht sich auf eine Rotationsabnahmeanlage, mit der in einem Arbeitsprozeß Druckprodukte aus einer Rotationsdruckmaschine abgenommen, weiterbefördert und geschnitten werden.

Bei Weiterverarbeitung von Druckprodukten, die aus einer Rotationsdruckmaschine ausgestoßen werden, sind die Druckprodukte in der Regel gefalzt und werden von einem hierzu ausgebildeten Transporteur übernommen, der eine erste Wirkeinheit des Arbeitsprozesses bildet und dessen Einwirkung darin besteht, die Druckprodukte von der Rotationsdruckmaschine zu einer Weiterverarbeitungsstelle zu transportieren. An dieser Weiterverarbeitungsstelle kann sich als nächste Wirkeinheit beispielsweise eine Weiche befinden, durch die der Strom von Druckprodukten verzweigt wird. Die Zweigströme können von weiteren Wirkeinheiten, die ihrem Transport dienen, zu einer als Schneider ausgebildeten Wirkeinheit weiterbefördert werden, von wo aus sie wiederum an nachgeschaltete Wirkeinheiten, die beispielsweise einer Versandvorbereitung dienen, übergeben werden können.

Bekannte Anlagen zur Durchführung dieses Arbeitsprozesses werden zentral gesteuert. Hierbei werden für alle Aktoren und Sensoren der Wirkeinheiten Kabel verlegt, die von den Wirkeinheiten zu der zentralen Steuerung geführt werden. Für die Realisierung derartiger Anlagen ist ein hoher Zeitaufwand erforderlich. Die Anpassungsfähigkeit dieser Anlagen ist eingeschränkt, weil sie bei Änderungen oder Erweiterungen sowohl gerätetechnisch (Hardware) als auch steuerungsmäßig (Software) insgesamt bearbeitet werden müssen. Entsprechend aufwendig ist die Aufstellung dieser Anlagen beim Anwender. Es sind viele Einstellarbeiten beim Anwender und ein großer Zeitaufwand für die Inbetriebnahme erforderlich.

Weiterhin offenbart die WO-A-00/044278 bei Weiterverarbeitung von Druckprodukten ein Hochleistungsdruckersystem, wobei an eine zentrale Druckereinheit eingangsseitig und ausgangsseitig verschiedenartige Einheiten anschließbar sind. Jede dieser anschließbaren Einheiten weist ein ihr eigenes Steuermodul auf. Die verschiedenen Steuermodule sind nach Art einer Kette oder "Party-Line" angeordnet. Die Steuermodule geben nach und nach entsprechend ihrer Anordnung in der Kette Identifikationsdaten ab, die eine eindeutige Zuordnung und Adressierung über den Kommunikationsbus ermöglichen. Da die Identifikationsdaten in der Reihenfolge der Anordnung abgegeben werden, ist auch der Ort des jeweiligen Steuermoduls innerhalb der Kette bekannt. Die zentrale Steuerung enthält eine Liste aller möglichen Steuermodule und kann so eine genaue Zuordnung dieser Steuermodule und deren Identifikationsdaten zu dieser Liste vornehmen. Auf diese Weise können die zentrale Steuerung sowie gegebenenfalls auch die weiteren Steuermodule sämtliche Steuermodule innerhalb der Kette eindeutig identifizieren und bei Bedarf mit diesen kommunizieren.

Der Erfindung liegt die Aufgabe zugrunde, eine Rotationsabnahmeanlage zu schaffen, deren Gesamtaufwand für die Erstellung oder Umstellung verringert wird.

Diese Aufgabe wird durch die Merkmale des Anspruchs 1 gelöst.

Durch die erfindungsgemäße Ausbildung der Wirkeinheiten, deren jede eine andere individuelle Einwirkung auf die Druckprodukte hervorrufen kann, erhält man einen mechanischen Baukasten, aus dem sich die für einen vorgegebenen Arbeitsprozeß gewünschte Anlage zusammenstellen läßt. Durch die den einzelnen Wirkeinheiten zugeordneten individuellen Steuereinheiten ergibt sich gleichzeitig ein diesem mechanischen Baukasten vollständig entsprechender Steuerungsbaukasten. Die individuellen Einwirkungen der einzelnen Wirkeinheiten können eine Veränderung des Druckprodukts nach sich ziehen. Ein Beispiel hierfür ist eine als Schneider ausgebildete Wirkeinheit. Weitere Beispiele sind Sammelhefter oder auch Zwichenlager für Druckprodukte, wie Stangenzuführungen und Rollenbeschickungen. Die Wirkeinheiten können das Produkt jedoch auch unverändert lassen, wobei sich ihre Einwirkung auf einen Transportvorgang beschränkt. Ein Beispiel hierfür sind die bekannten Greifertransporteure. In diesem Fall bedeutet der Übergang der Druckprodukte von dem ersten Zustand zu dem zweiten Zustand lediglich eine Überführung von einem ersten Ort zu einem zweiten Ort.

Der Austausch der steuernden Informationen über die Schnittstelleneinrichtungen ermöglicht es, die Wirkeinheiten aus dem Baukasten in der für den jeweils vorgegebenen Arbeitsprozeß erforderlichen Durchlaufreihenfolge anzuordnen, da die von den im Durchlauf jeweils nachgeschalteten Wirkeinheiten für einen abgestimmten Betrieb erforderlichen Steuerinformationen von den jeweils vorgeschalteten Wirkeinheiten über die Schnittstellen ausgetauscht werden können. Dasselbe gilt für Rückmeldungen, welche die jeweils vorgeschalteten Wirkeinheiten von den jeweils nachgeschalteten Wirkeinheiten für einen abgestimmten Betrieb benötigen.

Durch die erfindungsgemäße Ausbildung entfällt daher der Aufwand für die Einzelverkabelung zwischen den Wirkeinheiten und einer zentralen Steuerung. Das Baukastensystem führt zu einer vollständigen Flexibilität, die es erlaubt, die gewünschte Anordnung, Umstellung oder Erweiterung einer Anlage mit geringem Aufwand zu realisieren.

Eine zweckmäßige Ausführungsform besteht darin, daß die Schnittstelleneinrichtungen der Wirkeinheiten zum Anschluß an einen dem Informationsaustausch dienenden, gemeinsamen Bus ausgebildet sind. Die Leitungsführung für die elektrische Energieversorgung der anzuschließenden Wirkeinheiten kann entsprechend der Leitungsführung für den Bus ausgelegt sein. Insbesondere ist es vorteilhaft, daß der Bus ein CAN-Bus ist. Der CAN-Standard ist für die Anwendung in einem drucktechnischen Produktionsumfeld gut geeignet.

Insbesondere ist die Wirkeinheit mit Vorteil derart gestaltet, daß von der Schnittstelleneinrichtung einer im Durchlauf durch den Arbeitsprozeß vorgeschalteten Wirkeinheit ein ihren Betriebszustand anzeigendes Informationssignal zur Schnittstelleneinrichtung einer im Durchlauf nachgeschalteten Wirkeinheit übertragbar ist. Beispielsweise kann dieses Informationssignal der nachgeschalteten Wirkeinheit anzeigen, ob sich die ihr unmittelbar vorgeschaltete Wirkeinheit aktiv in Betrieb befindet oder in einem Ruhezustand verharrt bzw. ausgeschaltet ist, wodurch die nachgeschaltete Wirkeinheit durch ihre eigene Steuereinheit ihren eigenen Betrieb entsprechend an den jeweiligen Betriebszustand der vorgeschalteten Wirkeinheit anpassen kann.

Weiterhin ist mit Vorteil vorgesehen, daß von der Schnittstelleneinrichtung einer im Durchlauf durch den Arbeitsprozeß vorgeschalteten Wirkeinheit ein ihre Abgabegeschwindigkeit anzeigendes Informationssignal zur Schnittstelleneinrichtung einer im Durchlauf nachgeschalteten Wirkeinheit übertragbar ist. Durch das von der vorgeschalteten Wirkeinheit empfangene Informationssignal kann insbesondere die ihr unmittelbar nachgeschaltete Wirkeinheit mit Hilfe ihrer eigenen elektronischen Steuereinheit ihre eigene Arbeitsgeschwindigkeit an die Abgabegeschwindigkeit der vorgeschalteten Wirkeinheit anpassen.

Eine andere interessante Möglichkeit besteht darin, daß von der Schnittstelleneinrichtung einer im Durchlauf durch den Arbeitsprozeß vorgeschalteten Wirkeinheit ein eine Information über den Zustand der von der Wirkeinheit abgegebenen Druckprodukte anzeigendes Signal an die Schnittstelleneinrichtung einer im Durchlauf nachgeschalteten Wirkeinheit übertragbar ist. Durch dieses Signal kann beispielsweise angezeigt werden, ob der Zustand der Druckprodukte einwandfrei ist oder ob es sich um Makulatur handelt, die aus dem Arbeitsprozeß entfernt werden muß.

Das den Zustand der Druckprodukte anzeigende Signal kann beispielsweise aufgrund von Informationen gebildet werden, die dem Produkt mitgegeben werden. Besonders vorteilhaft ist jedoch eine Variante, die sich dadurch auszeichnet, daß eine das den Zustand der Druckprodukte anzeigende Signal erzeugende Fühlereinrichtung für die Druckprodukte vorgesehen ist. Dabei kann die Fühlereinrichtung derart beschaffen sein, daß sie beispielsweise optisch die für die Qualität der Druckprodukte maßgeblichen Merkmale erfaßt und dadurch selbsttätig das den Zustand anzeigende Signal erzeugt.

Von Bedeutung ist auch eine Ausführungsform, die sich dadurch auszeichnet, daß von der Schnittstelleneinrichtung einer im Durchlauf durch den Arbeitsprozeß nachgeschalteten Wirkeinheit ein einen Betriebszustand dieser Wirkeinheit anzeigendes Signal an die Schnittstelleneinrichtung einer im Durchlauf vorgeschalteten Wirkeinheit übertragbar ist. Insbesondere kann diese Maßnahme dem Umstand Rechnung tragen, daß eine nachgeschaltete Wirkeinheit in einen Störzustand gelangt, in dem sie die von der unmittelbar vorgeschalteten Wirkeinheit ankommenden Druckprodukte nicht ordnungsgemäß übernehmen oder bearbeiten kann. Da die nachgeschaltete Wirkeinheit der vorgeschalteten Wirkeinheit ihren Betriebszustand, insbesondere einen etwaigen Störzustand, mitteilt, kann der Arbeitsprozeß entsprechend reagieren, indem er beispielsweise angehalten wird, bis die Störung beseitigt ist.

In der folgenden Beschreibung ist ein Ausführungsbeispiel der Erfindung unter Bezugnahme auf die Zeichnung näher erläutert.

Die einzige Zeichnungsfigur veranschaulicht schematisch eine erfindungsgemäße Rotationsabnahmeanlage, mit der Druckprodukte aus einer Rotationsdruckmaschine 1 abgenommen, weitergefördert und geschnitten werden. Eine der Rotationsdruckmaschine 1 nachgeschaltete erste Wirkeinheit 2 übernimmt die Druckprodukte von der Rotationsdruckmaschine 1 und transportiert sie zu einer zweiten Wirkeinheit 3, die als Weiche ausgebildet ist. Die zweite Wirkeinheit 3 leitet die Druckprodukte wahlweise an eine dritte bzw. vierte Wirkeinheit 4 bzw. 5 weiter. Beispielsweise kann die dritte Wirkeinheit 4 mehrere Aufnahmestationen für die Druckprodukte aufweisen, während die vierte Wirkeinheit 5 ein Bandtransporteur sein könnte. Sowohl die dritte als auch die vierte Wirkeinheit 4 bzw. 5 leiten die Druckprodukte an eine fünfte Wirkeinheit 6 weiter, die als Schneidstation ausgebildet ist.

Jede der Wirkeinheiten 2 bis 6 ist mit einer ihr eigenen elektronischen Steuereinheit versehen, die den individuellen Betriebsablauf der betreffenden Wirkeinheit steuert. Dieser Steuereinheit werden jeweils Ausgangssignale von in der betreffenden Wirkeinheit vorgesehenen Sensoren zugeleitet, welche die durch Aktoren der Wirkeinheit hervorgerufene individuelle Einwirkung der betreffenden Wirkeinheit auf die Druckprodukte überwachen. Ansprechend auf diese Sensorsignale steuert die Steuereinheit die Aktoren der Wirkeinheit derart, daß die dieser Wirkeinheit zugewiesene individuelle Einwirkung auf die Druckprodukte ausgeführt wird.

Zusätzlich zu dieser rein internen Steuerung des individuellen Betriebsablaufs tauscht jede Wirkeinheit 2, 3, 4, 5 und 6 jeweils über eine ihrer Steuereinheit zugeordnete Schnittstelleneinrichtung Steuerinformationen mit den ihr im Druckproduktefluß unmittelbar vorgeschalteten und nachgeschalteten Wirkeinheiten aus. Dies ist in der Zeichnungsfigur durch die Doppelpfeile zwischen durch Halbkreise symbolisierten logischen Eingabe/Ausgabekanälen der Schnittstelleneinrichtungen der Wirkeinheiten veranschaulicht. Dabei sind die Schnittstellen der einzelnen Wirkeinheiten und die darüber austauschbaren Steuerinformationen derart standardisiert, daß jede Wirkeinheit an jeder beliebigen Stelle des Produkteflusses angeordnet werden kann. Jede der Wirkeinheiten 2 bis 6 kann eine an ihre Steuereinheit angeschlossene Bedieneinheit aufweisen, über die manuell Sollwertvorgaben für ihren Betrieb eingegeben werden können. Außerdem können über diese Bedieneinheit Steuerinformationen eingegeben werden, die mittels der Schnittstelleneinrichtungen an die anderen Wirkeinheiten weitergegeben werden. Derartige Steuerinformationen können beispielsweise dazu dienen, von einer bestimmten Wirkeinheit aus die dazu benachbarten Wirkeinheiten ein- oder auszuschalten. Ferner kann die Bedieneinheit in einem Konfigurationsmodus zur Eingabe von Konfigurationsinformationen verwendet werden.

Der Informationsaustausch zwischen den Schnittstelleneinrichtungen erfolgt über einen CAN-Bus, an den die Schnittstelleneinrichtungen angeschlossen sind. Dieser bidirektionale Busverkehr über die logischen Eingabe/Ausgabekanäle ist in der Zeichnungsfigur durch die zwischen den Wirkeinheiten eingezeichneten Doppelpfeile symbolisiert. Diese Busstruktur arbeitet nach dem "Multi-Master-Prinzip". Danach sind die Steuereinheiten über ihre Schnittstelleneinrichtungen gleichberechtigt an den Bus angeschlossen. Jede über den Bus übertragene Steuerinformation enthält die erforderlichen Steuerdaten und eine diesen Steuerdaten zugeordnete Kennung ("Identifier"), welche den Inhalt der Steuerdaten kennzeichnet. Die einzelnen Schnittstelleneinrichtungen verwerten ausschließlich diejenigen Steuerinformationen, deren zugehörige Kennungen in der betreffenden Schnittstelleneinrichtung gespeichert sind. Auf diese Weise erfolgt eine inhaltsbezogene Adressierung. Bei dieser Busstruktur erfolgt die Konfigurierung der den einzelnen Wirkeinheiten zugeordneten Schnittstelleneinrichtungen dadurch, daß in jeder Schnittstelleneinrichtung die Kennungen (Identifier) der von dieser Schnittstelleneinrichtung entgegenzunehmenden Steuerdaten abgespeichert werden. Hierfür ist in einer zweckmäßigen Ausführungsform in jeder Schnittstelleneinrichtung die Gesamtmenge aller möglichen Kennungen (Identifier) vorgespeichert. Aus dieser Gesamtmenge wird beim Konfigurationsvorgang die für die betreffende Schnittstelle gewünschte individuelle Teilmenge ausgewählt. Jeder dieser Teilmenge von Kennungen kann eine sie identifizierende logische Kanalnummer zugeordnet werden. Dies bedeutet, daß Wirkeinheiten, deren Schnittstelleneinrichtungen gleiche Kanalnummern zugewiesen sind, über die dadurch identifizierten logischen Eingabe/Ausgabekanäle miteinander kommunizieren.

Die zwischen den Wirkeinheiten ausgetauschten Steuerinformationen stellen einen koordinierten Betrieb der Gesamtanlage sicher, ohne daß es einer zentralen Steuerung der bezüglich ihrer individuellen Einwirkung autonomen Wirkeinheiten bedarf. Insbesondere umfassen diese Steuerinformationen den Austausch eines Informationssignals zwischen benachbarten Wirkeinheiten, das durch den Inhalt seiner Steuerdaten der im Arbeitsprozeß nachgeschalteten Wirkeinheit den Betriebszustand der ihr vorgeschalteten Wirkeinheit anzeigt. Dadurch wird beispielsweise die Steuereinheit der nachgeschalteten Wirkeinheit davon unterrichtet, ob die ihr vorgeschaltete Wirkeinheit stillsteht oder läuft. Weiter übermittelt die vorgeschaltete Wirkeinheit der ihr nachgeschalteten Wirkeinheit ein Informationssignal, das die Produktabgabegeschwindigkeit der vorgeschalteten Wirkeinheit anzeigt. Diese Steuerinformationen ermöglichen es der Steuereinheit der nachgeschalteten Wirkeinheit, deren Betrieb derart zu steuern, daß sie die von der vorgeschalteten Wirkeinheit ankommenden Druckprodukte zeit- und phasenrichtig übernehmen kann. Dabei ist ferner vorgesehen, daß die nachgeschaltete Wirkeinheit ein ihre Betriebsbereitschaft anzeigendes Signal an die vorgeschaltete Wirkeinheit überträgt, wodurch letztere auf Störzustände der ersteren reagieren kann.

Zusätzlich zu den den Produktfluß anzeigenden Informationssignalen können die Steuerinformationen auch weitere Informationssignale enthalten, die den Qualitätszustand der Druckprodukte anzeigen. Solche Informationssignale können automatisch durch in den Wirkeinrichtungen vorgesehene Fühlereinrichtungen erzeugt werden, die beispielsweise optisch bestimmte Qualitätsmerkmale überwachen. Durch die Übertragung dieser den Produktzustand charakterisierenden Informationssignale von der jeweils vorgeschalteten zur jeweils nachgeschalteten Wirkeinheit kann letztere auf ankommende fehlerhafte Druckprodukte reagieren, beispielsweise durch Ausschleusen oder ein Warnsignal für den Bediener oder gar einen Stillstand der Anlage.

### Verzeichnis der Bezugszeichen

- 1: Rotationsdruckmaschine
- 2: erste Wirkeinheit
- 3: zweite Wirkeinheit
- 4: dritte Wirkeinheit
- 5: vierte Wirkeinheit
- 6: fünfte Wirkeinheit

## Patentansprüche

1. Rotationsabnahmeanlage, mit der in einem Arbeitsprozeß Druckprodukte aus einer Rotationsdruckmaschine (1) abgenommen, weiterbefördert und geschnitten werden, wobei die Druckprodukte in dem Arbeitsprozeß mehrere Wirkeinheiten, von denen eine der Rotationsdruckmaschine nachgeschaltete erste Wirkeinheit (2) die Druckprodukte von der Rotationsdruckmaschine (1) übernimmt, eine zweite Wirkeinheit (3) als Weiche ausgebildet ist, welche die Druckprodukte wahlweise an eine dritte bzw. vierte Wirkeinheit weiterleitet, und eine fünfte Wirkeinheit (6) als Schneidstation ausgebildet ist, nach Maßgabe einer elektronischen Steuerung durchlaufen und dabei jeweils in einem ersten Zustand von einer der Wirkeinheiten übernommen und nach deren individueller Einwirkung auf die Druckprodukte in einem zweiten Zustand wieder abgegeben werden, **dadurch gekennzeichnet, daß** jede der Wirkeinheiten (2 bis 6) mit einer ihr eigenen elektronischen Steuereinheit versehen ist, die ihre individuelle Einwirkung auf die übernommenen Druckprodukte steuert und eine Schnittstelleneinrichtung aufweist, über die den Durchlauf der Druckprodukte steuernde Informationen mit mindestens einer der anderen Wirkeinheiten austauschbar sind, und daß die Anordenbarkeit jeder der Wirkeinheiten (2 bis 6) in der für den Arbeitsprozeß erforderlichen Durchlaufreihenfolge durch den Austausch der steuernden Informationen ermöglicht wird.

2. Rotationsabnahmeanlage nach Anspruch 1, **dadurch gekennzeichnet, daß** von der Schnittstelleneinrichtung einer im Durchlauf durch den Arbeitsprozeß vorgeschalteten Wirkeinheit ein ihren Betriebszustand anzeigendes Informationssignal zur Schnittstelleneinrichtung einer im Durchlauf nachgeschalteten Wirkeinheit übertragbar ist.

3. Rotationsabnahmeanlage nach Anspruch 1 oder 2, **dadurch gekennzeichnet, daß** von der Schnittstelleneinrichtung einer im Durchlauf durch den Arbeitsprozeß vorgeschalteten Wirkeinheit ein ihre Abgabegeschwindigkeit anzeigendes Informationssignal zur Schnittstelleneinrichtung einer im Durchlauf nachgeschalteten Wirkeinheit übertragbar ist.

4. Rotationsabnahmeanlage nach einem der Ansprüche 1 bis 3, **dadurch gekennzeichnet, daß** von der Schnittstelleneinrichtung einer im Durchlauf durch den Arbeitsprozeß vorgeschalteten Wirkeinheit ein eine Information über den Zustand der von der Wirkeinheit abgegebenen Druckprodukte anzeigendes Signal an die Schnittstelleneinrichtung einer im Durchlauf nachgeschalteten Wirkeinheit übertragbar ist.

5. Rotationsabnahmeanlage nach Anspruch 4, **dadurch gekennzeichnet, daß** eine das den Zustand der Druckprodukte anzeigende Signal erzeugende Fühlereinrichtung für die Druckprodukte vorgesehen ist.

6. Rotationsabnahmeanlage nach einem der Ansprüche 1 bis 5, **dadurch gekennzeichnet, daß** von der Schnittstelleneinrichtung einer im Durchlauf durch den Arbeitsprozeß nachgeschalteten Wirkeinheit ein einen Betriebszustand dieser Wirkeinheit anzeigendes Signal an die Schnittstelleneinrichtung einer im Durchlauf vorgeschalteten Wirkeinheit übertragbar ist.

7. Rotationsabnahmeanlage nach einem der Ansprüche 1 bis 6, **dadurch gekennzeichnet, daß** die Schnittstelleneinrichtungen der Wirkeinheiten (2 bis 6) zum Anschluß an einen dem Informationsaustausch dienenden, gemeinsamen Bus ausgebildet sind.

8. Rotationsabnahmeanlage nach Anspruch 7, **dadurch gekennzeichnet, daß** der Bus ein CAN-Bus ist.

9. Rotationsabnahmeanlage nach Anspruch 8, **dadurch gekennzeichnet, daß** in den Schnittstelleneinrichtungen jeweils mindestens eine Teilmenge aus der Gesamtmenge aller Kennungen der über den CAN-Bus übertragenen Informationssignale abgespeichert ist.

10. Rotationsabnahmeanlage nach Anspruch 9, **dadurch gekennzeichnet, daß** jeder Teilmenge eine logische Kanalnummer zugeordnet ist.

11. Rotationsabnahmeanlage nach einem der Ansprüche 1 bis 10, **dadurch gekennzeichnet, daß** eine Bedieneinheit zur manuellen Dateneingabe vorgesehen ist.

## Claims

1. Rotary pickup unit, with which printed products from a rotary printing press (1) are picked up, conveyed and cut, in which the printed products traverse several work units in the operating process, of which a first work unit (2) connected downstream of the rotary press takes the printed products from the rotary press (1), a second work unit (3) is made as a switch point, which forwards the printed products selectively to a third or fourth work unit, and a fifth work unit (6) is made as a cutting station, controlled by an electronic control unit and in so doing are taken from one of the work units in a first state and after its individual effect on the printed products are delivered again in a second state, **characterised in that** each of the work units (2 to 6) is provided with its own electronic control unit, which controls its individual effect on the printed products taken and has an interface device, through which information controlling the flow of printed products may be exchanged with at least one of the other work units, and that it is possible to arrange each of the work units (2 to 6) in the flow sequence necessary for the process by exchanging the controlling information.

2. Rotary pickup unit according to claim 1, **characterised in that** an information signal indicating its operating state may be transmitted from the interface device of a work unit connected upstream in the flow through the operating process to the interface device of a work unit connected downstream in the flow.

3. Rotary pickup unit according to claim 1 or 2, **characterised in that** an information signal indicating its delivery speed may be transmitted from the interface device of a work unit connected upstream in the flow through the operating process to the interface device of a work unit connected downstream in the flow.

4. Rotary pickup unit according to one of claims 1 to 3, **characterised in that** a signal indicating information on the state of the printed products delivered by the work unit may be transmitted from the interface device of a work unit connected upstream in the flow through the operating process to the interface device of a work unit connected downstream in the flow.

5. Rotary pickup unit according to claim 4, **characterised in that** a sensor device producing the signal indicating the state of the printed products is provided for the printed products.

6. Rotary pickup unit according to one of claims 1 to 5, **characterised in that** a signal indicating an operating state of the work unit may be transmitted from the interface device of this work unit connected downstream in the flow through the operating process to the interface device of a work unit connected upstream in the flow.

7. Rotary pickup unit according to one of claims 1 to 6, **characterised in that** the interface devices of the work units (2 to 6) are made for connection to a common bus serving to exchange information.

8. Rotary pickup unit according to claim 7, **characterised in that** the bus is a CAN bus.

9. Rotary pickup unit according to claim 8, **characterised in that** in the interface devices at least a part amount of the total amount of all identifiers of the information signals transmitted through the CAN bus is stored.

10. Rotary pickup unit according to claim 9, **characterised in that** a logic channel number is allocated to each part amount.

11. Rotary pickup unit according to one of claim 1 to 10, **characterised in that** an operating unit is provided for manual data input.

## Revendications

1. Installation d'enlèvement de rotative, avec laquelle, en un même processus de travail, des produits imprimés sont enlevés d'une rotative d'impression (1), transportés plus loin et coupés, sachant qu'au cours du processus de travail, les produits imprimés parcourent, sous les directives d'une commande électronique, plusieurs unités opérationnelles parmi lesquelles une première unité opérationnelle (2) placée à la suite de la rotative d'impression (1) prend en charge les produits imprimés sur la rotative d'impression (1), une deuxième unité opérationnelle (3) est réalisée sous forme d'aiguillage qui transmet sélectivement les produits imprimés à une troisième ou une quatrième unité opérationnelle, et une cinquième unité opérationnelle (6) est réalisée sous forme de poste de coupe, sachant que les produits imprimés sont chaque fois pris en charge dans un premier état par une des unités opérationnelles et, suite à l'action individuelle de cette unité sur les produits imprimés, sont délivrés dans un deuxième état, **caractérisée en ce que** chacune des unités opérationnelles (2 à 6) est pourvue de sa propre unité de commande électronique, qui commande son action individuelle sur les produits imprimés pris en charge et qui présente un équipement d'interface au moyen duquel des informations commandant le parcours des produits imprimés peuvent être échangées avec au moins une des autres unités opérationnelles, et **en ce que** l'échange des informations de commande permet de disposer chacune des unités opérationnelles (2 à 6) dans l'ordre de succession nécessaire pour le processus de travail.

2. Installation d'enlèvement de rotative selon la revendication 1, **caractérisée en ce que** l'équipement d'interface d'une unité opérationnelle placée en amont dans le parcours du processus de travail peut transmettre un signal d'information indiquant son état de fonctionnement à l'équipement d'interface d'une unité opérationnelle placée en aval dans le parcours.

3. Installation d'enlèvement de rotative selon la revendication 1 ou 2, **caractérisée en ce que** l'équipement d'interface d'une unité opérationnelle placée en amont dans le parcours du processus de travail peut transmettre un signal d'information indiquant sa vitesse de délivrance à l'équipement d'interface d'une unité opérationnelle placée en aval dans le parcours.

4. Installation d'enlèvement de rotative selon l'une des revendications 1 à 3, **caractérisée en ce que** l'équipement d'interface d'une unité opérationnelle placée en amont dans le parcours du processus de travail peut transmettre un signal, fournissant une information sur l'état des produits imprimés délivrés par l'unité opérationnelle, à l'équipement d'interface d'une unité opérationnelle placée en aval dans le parcours.

5. Installation d'enlèvement de rotative selon la revendication 4, **caractérisée en ce qu'**il est prévu un équipement de détection pour les produits imprimés, qui produit le signal indiquant l'état des produits imprimés.

6. Installation d'enlèvement de rotative selon l'une des revendications 1 à 5, **caractérisée en ce que** l'équipement d'interface d'une unité opérationnelle placée en aval dans le parcours du processus de travail peut transmettre un signal, indiquant un état de fonctionnement de cette unité opérationnelle, à l'équipement d'interface d'une unité opérationnelle placée en amont dans le parcours.

7. Installation d'enlèvement de rotative selon l'une des revendications 1 à 6, **caractérisée en ce que** les équipements d'interface des unités opérationnelles (2 à 6) sont conçus pour être raccordés à un bus commun servant à l'échange d'informations.

8. Installation d'enlèvement de rotative selon la revendication 7, **caractérisée en ce que** le bus est un bus CAN.

9. Installation d'enlèvement de rotative selon la revendication 8, **caractérisée en ce qu'**au moins une quantité partielle de la quantité totale de toutes les identifications des signaux d'informations transmis par l'intermédiaire du bus CAN est mémorisée dans chacun des équipements d'interface.

10. Installation d'enlèvement de rotative selon la revendication 9, **caractérisée en ce qu'**un numéro de canal logique est associé à chaque quantité partielle.

11. Installation d'enlèvement de rotative selon l'une des revendications 1 à 10, **caractérisée en ce qu'**il est prévu une unité de manoeuvre pour l'introduction manuelle de données.
